# FASCICULE DE BREVET EUROPEEN

(11) **EP 4 290 314 B1**
(45) Date de publication et mention de la délivrance du brevet: **17.12.2025**
(21) Numéro de dépôt: 22177838.4
(22) Date de dépôt: 08.06.2022
(51) Int. Cl.: G04B 15/14

(54) **ROUE POUR UN SYSTÈME D'ÉCHAPPEMENT A INERTIE RÉDUITE**
RAD FÜR EIN HEMMUNGSSYSTEM MIT REDUZIERTER TRÄGHEIT
WHEEL FOR AN ESCAPEMENT SYSTEM WITH REDUCED INERTIA

(43) Date de publication de la demande: 13.12.2023
(73) Titulaire: Nivarox-FAR S.A., 2400 Le Locle (CH)
(72) Inventeur: JEANNERET, Laurent, 25130 Villers-le-Lac (FR); RENARD, Stéphane, 2019 Chambrelien (CH)
(74) Mandataire: ICB SA

(56) Documents cités:
- CH-A2- 708 827
- DE-U- 1 981 274
- GB-A- 352 876
- US-A- 2 363 993
- US-A- 3 853 714

## Description

### Domaine technique de l'invention

L'invention relève du domaine de l'horlogerie, et notamment des mouvements horlogers mécaniques.

Plus particulièrement, l'invention concerne une roue pour un système d'échappement pour pièce d'horlogerie.

### Arrière-plan technologique

Une roue d'échappement est bien connue dans le domaine de l'horlogerie et est destinée à être reliée à un ressort moteur qui l'alimente en énergie afin d'entretenir les oscillations d'un balancier, éventuellement par le biais d'une ancre.

Plus particulièrement, dans le cadre de l'échappement à ancre suisse, la roue d'échappement comporte des dents réparties autour de la périphérie d'une serge reliée à un moyeu par des branches radiales. L'ancre comporte des palettes destinées à coopérer avec les dents de la roue d'échappement.

A chaque alternance de balancier, la roue d'échappement suit le cycle suivant : elle est dégagée de sa position d'arrêt contre la première levée, puis elle est accélérée et entraînée par le rouage en vue de rattraper d'abord l'ancre puis indirectement le balancier au travers de cette dernière. Elle entraîne le balancier avant de l'éjecter, et enfin elle termine sa course en venant buter sur la seconde levée de l'ancre.

Chacun de ces cycles répétés est donc une succession de pas de la roue, qui démarre, s'arrête, et ainsi de suite. On comprend donc qu'une inertie la plus faible possible de ce mobile joue un rôle important pour assurer un démarrage et rattrapage rapide du balancier, garantie de pertes de rendement limitées.

Un tel problème est connu et l'homme du métier l'a adressé par le passé de diverses manières, à savoir en réalisant une roue d'échappement squelettée ou en réalisant une roue d'échappement en matériau de faible densité tel que le silicium, le but étant de réduire l'inertie au maximum.

Bien que ces solutions donnent satisfaction, la fabrication d'une telle roue d'échappement pose quelques difficultés. Notamment, en plus d'être relativement longs à usiner, les composants qui en ressortent peuvent présenter une fragilité accrue, due au squelettage ou aux propriétés de la matière silicium.

Le document DE 19 81 274 U présente des roues d'échappement comprenant une noyure sur une face.

### Résumé de l'invention

La présente invention a pour but principal de fournir une roue pour un système d'échappement présentant une inertie réduite par rapport aux roues utilisées actuellement tout en restant facile et rapide à fabriquer.

A cet effet, l'invention concerne une roue pour un système d'échappement comprenant un moyeu destiné à être monté solidaire en rotation avec un axe, l'axe étant destiné à être soumis à un couple mécanique, une serge, au moins deux bras s'étendant à partir du moyeu jusqu'à la serge, et une denture formée par une pluralité de dents, ladite roue pour le système d'échappement comprenant une noyure sur ses deux faces, dites face avant et face arrière, chaque noyure s'étendant de la serge jusqu'au moyeu.

Conformément à d'autres variantes avantageuses de l'invention :
- la roue présente une épaisseur d'au moins 0.10mm ;
- l'au moins une noyure présente une hauteur comprise entre 0.02 mm et 0.05 mm ;
- l'au moins une noyure s'étend en partie sur la serge et forme un liseré en bordure de serge d'au moins 0.02mm ;
- la roue comprend au moins deux bras, et de préférence quatre bras ;
- les noyures sont symétriques par rapport à un plan horizontal à mi-épaisseur de la roue d'échappement ;
- les noyures sont asymétriques par rapport à un plan horizontal à mi-épaisseur de la roue d'échappement ;
- la roue est réalisée en un matériau choisi parmi l'acier, le silicium ou un alliage métallique ;
- l'au moins une noyure est réalisée via fraisage, tournage, enfonçage, usinage laser, DRIE ou LIGA ;
- la roue est une roue d'échappement, une roue intermédiaire ou une roue de seconde ;
- plusieurs noyures par face peuvent être envisagées.

L'invention concerne également un système d'échappement comprenant une roue conforme à l'invention.

L'invention concerne aussi un mouvement horloger comprenant un tel système d'échappement ou une roue pour un système d'échappement conforme à l'invention.

### Brève description des figures

D'autres caractéristiques et avantages de l'invention apparaîtront à la lecture de la description détaillée suivante donnée à titre d'exemple nullement limitatif, en référence aux dessins annexés dans lesquels :
- la figure 1 représente une vue en perspective d'une roue d'échappement selon l'invention ;
- la figure 2 représente une vue en coupe selon l'axe A-A de la roue d'échappement de la figure 1 ;
- la figure 3 représente une vue de dessus de la roue d'échappement selon l'invention.

### Description détaillée de l'invention

L'invention concerne une roue pour un système d'échappement, une telle roue est, par exemple, une roue d'échappement, une roue intermédiaire ou encore une roue de seconde. Dans la suite de la description, la roue d'échappement est choisie comme exemple de description pour faciliter la lecture de l'invention. Il est évident qu'un homme du métier n'aurait aucune difficulté à réaliser une roue intermédiaire ou une roue de seconde de façon similaire.

La figure 1 illustre une roue d'échappement 1 selon la présente invention, comprenant de façon classique un moyeu 2 relié à une serge 3 par des bras radiaux 4, et des dents 5 réparties régulièrement autour de la périphérie de la serge 3 et s'étendant selon des directions orthoradiales par rapport à un axe de rotation de la roue d'échappement 1. La roue d'échappement 1 comprend au moins deux bras 4, et de préférence quatre bras 4. Bien évidemment d'autres configurations peuvent être envisagées, comme une roue d'échappement à trois bras 4.

La roue d'échappement 1 est réalisée en un matériau choisi parmi l'acier, le silicium ou un alliage métallique, ou tout autre matériau classique connu de l'homme du métier pour réaliser des composants pour pièces d'horlogerie.

Dans le présent texte, on définit un plan P qui est perpendiculaire à l'axe de rotation de ladite roue d'échappement 1 et à mi-épaisseur de la roue d'échappement. Par ailleurs, le terme « épaisseur » utilisé dans la suite du texte fait référence à une dimension considérée selon une direction parallèle à l'axe de rotation de la roue d'échappement 1.

Comme représenté sur la figure 1, chacune des dents 14 présente une extrémité avec au moins un biseau.

Selon l'invention, la roue d'échappement 1 comprend au moins une noyure 10 formée sur au moins une de ses faces, à savoir la face avant et/ou la face arrière, la noyure 10 s'étendant depuis la serge 3 jusqu'au moyeu 2. Selon les besoins de l'homme du métier, le moyeu 2 peut être d'une épaisseur identique à celle de la serge 3 de manière à ce que la roue 1 soit plus solide au niveau du moyeu et éviter des déformations lors de sa mise en place sur un axe.

Par noyure, on entend une creusure, par exemple de forme circulaire, pratiquée dans la planche de la roue 1.

Par face avant et face arrière, on entend les faces visibles depuis le dessus et le dessous de la roue d'échappement 1.

La roue d'échappement présente une épaisseur qui est au minimum de 0.10mm et la ou les noyures 10 présentent une hauteur comprise entre 0.02mm et 0.05mm. L'épaisseur de la roue d'échappement 1 au niveau de la noyure 10 est typiquement comprise entre 0.05mm et 0.10mm.

Comme on peut l'observer, l'au moins une noyure 10 s'étend en partie sur la serge 3 et forme un liseré 6 en bordure de serge d'au moins 0.02mm. Avec un tel agencement, la serge 3 conserve une portion de son épaisseur à la périphérie de la roue d'échappement, ce qui lui conserve sa rigidité.

Selon un mode de réalisation de l'invention, la roue d'échappement 1 comprend une noyure 10 sur chacune de ses faces, à savoir la face avant et la face arrière.

Selon un mode de réalisation de l'invention, les noyures 10 peuvent être prévues symétriques par rapport au plan horizontal P dans lequel est inscrite la roue d'échappement 1 et qui est formé par les bras 4 et la serge 3 de la roue d'échappement 1. Par symétrique, on entend que chaque noyure présente un diamètre et une hauteur identique sur chaque face de la roue d'échappement. Par exemple, les deux noyures 10 peuvent avoir un diamètre de 3.3mm et une hauteur de 0.04mm.

Selon un autre mode de réalisation de l'invention, les noyures 10 peuvent être prévues asymétriques par rapport au plan horizontal P dans lequel est inscrite la roue d'échappement 1 et qui est formé par les bras 4 et la serge 3 de la roue d'échappement 1. Par asymétrique, on entend que chaque noyure présente une hauteur différente sur chaque face de la roue d'échappement mais un diamètre identique. Par exemple, les deux noyures 10 peuvent avoir un diamètre identique et chacune une hauteur de 0.02mm et 0.05mm.

D'autres configurations des noyures 10 peuvent bien évidemment être envisagées selon les besoins de l'homme du métier sans devoir fournir d'efforts particuliers pour la réalisation de la roue d'échappement 1. Par exemple, la face avant ou arrière peut présenter plusieurs noyures, comme une noyure par espace inter-bras.

L'au moins une noyure 10 de la roue d'échappement 1 peut être réalisée au moyen de procédés bien connus de l'homme du métier, par exemple par fraisage, tournage, enfonçage, usinage laser, **DRIE** ou encore LIGA selon le matériau retenu pour la fabrication de la roue 1.

L'invention concerne aussi un système d'échappement comprenant une roue 1 conforme à l'invention. La roue du système d'échappement est une roue d'échappement, une roue intermédiaire ou une roue de seconde.

L'invention concerne également un mouvement horloger comprenant un système d'échappement ou une roue conforme à l'invention.

Grâce à ces différents aspects de l'invention, on dispose d'une roue d'échappement présentant une inertie réduite qui est plus facile et moins coûteuse à réaliser qu'une roue d'échappement squelettée par exemple.

Bien entendu, la présente invention ne se limite pas à l'exemple illustré et est susceptible de diverses variantes et modifications qui apparaîtront à l'homme de l'art, sans sortir du cadre de l'invention tel que définie par les revendications.

## Revendications

1. Roue (1) pour un système d'échappement comprenant un moyeu (2) destiné à être monté solidaire en rotation avec un axe, l'axe étant destiné à être soumis à un couple mécanique, une serge (3), au moins deux bras (4) s'étendant à partir du moyeu (2) jusqu'à la serge (3), et une denture formée par une pluralité de dents (5), ladite roue pour le système d'échappement (1) comprenant une noyure (10) sur ses deux faces, dites face avant et face arrière, chaque noyure (10) s'étendant de la serge (3) jusqu'au moyeu (2).

2. Roue (1) pour un système d'échappement selon la revendication 1, **caractérisée en ce qu'**elle présente une épaisseur d'au moins 0.10mm.

3. Roue (1) pour un système d'échappement selon la revendication 1 ou 2, dans laquelle l'au moins une noyure (10) présente une hauteur comprise entre 0.02 mm et 0.05mm.

4. Roue (1) pour un système d'échappement selon l'une des revendications 1 à 3, dans laquelle l'au moins une noyure (10) s'étend en partie sur la serge (3) et forme un liseré (6) en bordure de serge d'au moins 0.02mm.

5. Roue (1) pour un système d'échappement selon l'une des revendications 1 à 4, **caractérisée en ce qu'**elle comprend au moins deux bras (4), et de préférence quatre bras (4).

6. Roue (1) pour un système d'échappement selon l'une des revendications 1 à 5, dans laquelle les noyures sont symétriques par rapport à un plan horizontal (P) formé par les bras (4) et la serge (3) de la roue d'échappement.

7. Roue (1) pour un système d'échappement selon l'une des revendications 1 à 5, dans laquelle les noyures sont asymétriques par rapport à un plan horizontal formé par les bras (4) et la serge (3) de la roue d'échappement.

8. Roue (1) pour un système d'échappement selon l'une des revendications 1 à 7, **caractérisée en ce qu'**elle est réalisée en un matériau choisi parmi l'acier, le silicium ou un alliage métallique.

9. Roue (1) pour un système d'échappement selon l'une des revendications 1 à 8, **caractérisée en ce que** la dite au moins une noyure (10) est réalisée via fraisage, tournage, enfonçage, usinage laser, **DRIE** ou LIGA.

10. Roue (1) pour un système d'échappement selon l'une des revendications 1 à 9, **caractérisée en ce que** la roue est une roue d'échappement, une roue intermédiaire ou une roue de seconde.

11. Système d'échappement comprenant une roue (1) pour un système d'échappement selon l'une des revendications 1 à 10.

12. Mouvement horloger comprenant un système d'échappement selon la revendication 11 ou une roue d'échappement (1) selon l'une des revendications 1 à 10.

## Patentansprüche

1. Rad (1) für ein Hemmungssystem, umfassend eine Nabe (2), die zur drehfesten Montage mit einer Achse vorgesehen ist, wobei auf die Achse ein mechanisches Drehmoment aufbringbar ist, einen Radkranz (3), mindestens zwei Arme (4), die sich von der Nabe (2) bis zum Radkranz (3) erstrecken, sowie eine Verzahnung, gebildet durch eine Mehrzahl von Zähnen (5), wobei das genannte Rad für das Hemmungssystem (1) auf beiden Seiten, nämlich der Vorder- und der Rückseite, eine Vertiefung (10) aufweist, wobei sich jede Vertiefung (10) vom Radkranz (3) bis zur Nabe (2) erstreckt.

2. Rad (1) für ein Hemmungssystem nach Anspruch 1, **dadurch gekennzeichnet, dass** es eine Dicke von mindestens 0,10 mm aufweist.

3. Rad (1) für ein Hemmungssystem nach Anspruch 1 oder 2, bei dem zumindest eine Vertiefung (10) eine Höhe im Bereich von 0,02 mm bis 0,05 mm aufweist.

4. Rad (1) für ein Hemmungssystem nach einem der Ansprüche 1 bis 3, bei dem zumindest eine Vertiefung (10) sich teilweise über den Radkranz (3) erstreckt und einen Randsteg (6) entlang der Radkranzkante von mindestens 0,02 mm bildet.

5. Rad (1) für ein Hemmungssystem nach einem der Ansprüche 1 bis 4, **dadurch gekennzeichnet, dass** es mindestens zwei Arme (4) und vorzugsweise vier Arme (4) umfasst.

6. Rad (1) für ein Hemmungssystem nach einem der Ansprüche 1 bis 5, wobei die Vertiefungen bezüglich einer durch die Arme (4) und den Radkranz (3) des Hemmungsrades gebildeten horizontalen Ebene (P) symmetrisch sind.

7. Rad (1) für ein Hemmungssystem nach einem der Ansprüche 1 bis 5, wobei die Vertiefungen bezüglich einer durch die Arme (4) und den Radkranz (3) des Hemmungsrades gebildeten horizontalen Ebene asymmetrisch sind.

8. Rad (1) für ein Hemmungssystem nach einem der Ansprüche 1 bis 7, **dadurch gekennzeichnet, dass** es aus einem Werkstoff aus der Gruppe Stahl, Silizium oder einer Metalllegierung hergestellt ist.

9. Rad (1) für ein Hemmungssystem nach einem der Ansprüche 1 bis 8, **dadurch gekennzeichnet, dass** die genannte mindestens eine Vertiefung (10) durch Fräsen, Drehen, Stanzen, Laserbearbeitung, DRIE oder LIGA hergestellt ist.

10. Rad (1) für ein Hemmungssystem nach einem der Ansprüche 1 bis 9, **dadurch gekennzeichnet, dass** das Rad ein Hemmungsrad, ein Zwischenrad oder ein Sekundenrad ist.

11. Hemmungssystem, umfassend ein Rad (1) für ein Hemmungssystem nach einem der Ansprüche 1 bis 10.

12. Uhrwerk mit einem Hemmungssystem nach Anspruch 11 oder mit einem Hemmungsrad (1) nach einem der Ansprüche 1 bis 10.

## Claims

1. Wheel (1) for an escapement system comprising a hub (2) intended to be mounted with a staff for rotation therewith, the staff being intended to be subjected to a mechanical torque, a felloe (3), at least two arms (4) extending from the hub (2) to the felloe (3), and a toothing formed by a plurality of teeth (5), said wheel for the escapement system (1) comprises a recess (10) on the two faces thereof, referred to as the front face and the rear face, each recess (10) extending from the felloe (3) to the hub (2).

2. Wheel (1) for an escapement system according to claim 1, **characterised in that** it has a thickness of at least 0.10 mm.

3. Wheel (1) for an escapement system according to claim 1 or 2, wherein the at least one recess (10) has a height of between 0.02 mm and 0.05 mm.

4. Wheel (1) for an escapement system according to one of claims 1 to 3, wherein the at least one recess (10) extends partly over the felloe (3) and forms a border (6) at the edge of the felloe of at least 0.02 mm.

5. Wheel (1) for an escapement system according to one of claims 1 to 4, **characterised in that** it comprises at least two arms (4), and preferably four arms (4).

6. Wheel (1) for an escapement system according to one of claims 1 to 5, wherein the recesses are symmetrical relative to a horizontal plane (P) formed by the arms (4) and the felloe (3) of the escape wheel.

7. Wheel (1) for an escapement system according to one of claims 1 to 6, wherein the recesses are asymmetrical relative to a horizontal plane formed by the arms (4) and the felloe (3) of the escape wheel.

8. Wheel (1) for an escapement system according to one of claims 1 to 7, **characterised in that** it is made of a material selected from steel, silicon or a metal alloy.

9. Wheel (1) for an escapement system according to one of claims 1 to 8, **characterised in that** said at least one recess (10) is produced by milling, turning, sinking, laser machining, DRIE or LIGA.

10. Wheel (1) for an escapement system according to one of claims 1 to 9, **characterised in that** the wheel is an escape wheel, an intermediate wheel or a fourth wheel.

11. Escapement system comprising a wheel (1) for an escapement system according to one of claims 1 to 10.

12. Horological movement comprising an escapement system according to claim 11 or an escape wheel (1) according to one of claims 1 to 10.
